# EUROPÄISCHE PATENTSCHRIFT

(11) **EP 1 124 932 B1**
(45) Veröffentlichungstag und Bekanntmachung des Hinweises auf die Patenterteilung: **02.02.2005**
(21) Anmeldenummer: 99968327.9
(22) Anmeldetag: 20.10.1999
(51) Int. Cl.: C11D 17/00, C11D 3/02, C11D 3/34, C11D 1/40, C11D 1/62, C11D 1/75, C11D 1/90, C11D 1/92

(54) **FLÜSSIGE REINIGUNGS- ODER WASCHMITTELZUSAMMENSETZUNG**
LIQUID CLEANING OR DETERGENT COMPOSITION
COMPOSITION DE LESSIVE OU DE DETERGENT LIQUIDE

(30) Priorität: 26.10.1998 DE 19849247
(43) Veröffentlichungstag der Anmeldung: 22.08.2001
(73) Patentinhaber: Benckiser N.V., 1118 BH Schiphol Airport (NL)
(72) Erfinder: ENDLEIN, Edgar, D-68623 Lampertheim (DE); KOSUB, Mike, D-76646 Bruchsal (DE); GIBIS, Karl-Ludwig, D-67065 Ludwigshafen (DE); HARY, Alexandra, D-67061 Ludwigshafen (DE); KAISER, Roger, D-67061 Ludwigshafen (DE)
(74) Vertreter: Brown, Andrew Stephen
(86) Internationale Anmeldenummer: PCT/EP1999/007951
(87) Internationale Veröffentlichungsnummer: WO 2000/024852

(56) Entgegenhaltungen:
- EP-A- 0 116 422
- EP-A- 0 175 485
- WO-A-99/47635
- GB-A- 1 247 189
- US-A- 3 718 609
- US-A- 4 107 067
- US-A- 4 348 292

## Beschreibung

Die vorliegende Erfindung betrifft eine flüssige Reinigungs- oder Waschmittelzusammensetzung.

Sowohl bei der Reinigung harter Oberflächen, insbesondere im Küchen- oder Sanitärbereich, als auch beim Waschen von verschmutzten Geweben stellt sich oft das Problem, daß sowohl anorganische als auch organische Verschmutzungen entfernt werden müssen. Während zur Entfernung der meisten organischen Verschmutzungen üblicherweise Tenside eingesetzt werden, sind diese gegenüber anorganischen Verschmutzungen normalerweise weniger wirkungsvoll und sogar oft gänzlich wirkungslos.

Zur Beseitigung anorganischer Verschmutzungen ist es daher erforderlich, Verbindungen, meist in wäßriger Lösung, einzusetzen, die zum Auf- oder Ablösen dieser Verschmutzungen geeignet sind. Dies können je nach Art der Verschmutzung saure, neutrale oder alkalische Verbindungen sein.

Zur Auflösung von Kalksteinablagerungen, die üblicherweise auf Härtebildner des Wassers zurückzuführen sind, werden bevorzugt saure wäßrige Lösungen eingesetzt. Zur Beseitigung anderer anorganischer, bspw. tonhaltiger und/oder pigmenthaltiger, Verschmutzungen sind eher wäßrige Lösungen mit Inhaltsstoffen geeignet, die in wäßriger Lösung einen pH-Wert im neutralen oder alkalischen Bereich zur Folge haben.

In beiden Fällen ist allerdings festgestellt worden, daß der Zusatz von Tensiden zu wäßrigen Lösungen, die zur Entfernung von anorganischen Verschmutzungen gedacht sind, - um mit diesen auch organische Verschmutzungen beseitigen zu können - zu einer deutlichen Verringerung von deren Leistung gegenüber anorganischen Verschmutzungen führen kann.

Der Erfindung liegt die Aufgabe zugrunde, eine flüssige Reinigungs- oder Waschmittelzusammensetzung zu schaffen, die trotz eines Gehaltes an Tensid eine gute Reinigungswirkung auch gegenüber anorganischen Verschmutzungen zeigt.

Erfindungsgemäß wird diese Aufgabe durch eine flüssige Reinigungs- oder Waschmittelzusammensetzung gelöst, die im Ruhezustand in wenigstens zwei wäßrige Phasen getrennt vorliegt, mit einem Gehalt an wenigstens einem Tensid in einer Konzentration von weniger als 10 Gew.-% und einem Gehalt an wenigstens einem Elektrolyten in einer Konzentration von weniger als 15 Gew.-%, mit der Maßgabe, daß die Zusammensetzung, wenn überhaupt, weniger als 10 Gew.-% organisches Lösungsmittel und weniger als 6 Gew.-% Natriumhexametaphosphat enthält, und weiter, daß sie gegebenenfalls wenigstens einen Farbstoff und/oder wenigstens einen Duftstoff enthält, dadurch gekennzeichnet, daß der Elektrolyt, wenigstens eine Säure umfaßt und das Tensid zumindest zum Teil wenigstens ein Tensid umfaßt, das bei dem pH-Wert der Zusammensetzung eine netto positive Ladung aufweist.

In einer bevorzugten Ausführungsform der Erfindung liegt (liegen) das (die) Tensid(e) in einer Konzentration von 0,5 bis 6 Gew.-% vor.

Bevorzugt ist vorgesehen, daß der (die) Elektrolyt(e) in einer Konzentration von mindestens 0,5 Gew.-% vorliegt (vorliegen).

In einer bevorzugten Ausführungsform der erfinderischen Zusammensetzung liegt die Konzentration an Säure bei 0.5 bis weniger als 15 Gew.-%.

In einer weiteren bevorzugten Ausführungsform der erfinderischen Zusammensetzung liegt die Konzentration an Säure bei 7 bis 10 Gew.-%.

Besonders bevorzugt ist vorgesehen, daß der pH-Wert der Zusammensetzung unter 4 liegt.

Die Säure(n), die zur Verwendung bei der erfinderischen Zusammensetzung bevorzugt vorgesehen sind, ist (sind) ausgewählt aus der Gruppe, die aus Phosphorsäure, Amidosulfonsäure und Mischungen derselben besteht.

Das (Die) bevorzugte(n) Tensid(e) ist (sind) ausgewählt aus der Gruppe, die aus quaternären Ammoniumsalzen, Aminen, Aminoxiden, Betainen, Sulfobetainen und Mischungen derselben.

In einer zweiten Alternative der erfinderischen Zusammensetzung umfaßt diese vorzugsweise wenigstens einen Builder oder ein Buildersystem, wenigstens eine alkalische oder alkalisierende Verbindung oder Mischungen derselben.

Bevorzugt liegt (liegen) der (die) Builder oder das Buildersystem bzw. die alkalische(n) oder alkalisierende(n) Verbindung(en) in einer Konzentration von 0,5 bis 6 Gew.-% vor.

Besonders bevorzugt ist, daß das Tensid zumindest zum Teil wenigstens ein kationisches Tensid umfaßt.

Die erfinderische Zusammensetzung weist in einer bevorzugten Ausführungsform einen Gehalt an wenigstens einer weiteren Verbindung auf, welche die Phasentrennung fördert.

Dabei kann es sich in einer Alternative um eine Verbindung handeln, die die Phasentrennung durch Aussalzen fördert, wobei hier insbesondere ein Alkalimetall-, Erdalkalimetall- oder Ammoniumsalz einer anorganischen Säure, bevorzugt Natriumchlorid, in Betracht kommt.

In einer weiteren Alternative wird als die Phasentrennung fördernde Verbindung eine solche ausgewählt, die wenigstens einen hydrophoben Teil und wenigstens eine anionische Gruppe umfaßt. Hierbei kann es sich bevorzugt um ein anionisches Tensid, Xylol- oder Cumolsulfonsäure bzw. deren Salze oder Mischungen derselben handeln.

Weiterhin betrifft die Erfindung die Verwendung der erfinderische Zusammensetzung als Reinigungs- oder Waschmittel.

Eine besonders bevorzugte Ausführungsform betrifft die Verwendung einer solchen Zusammensetzung mit einem Gehalt an wenigstens einer Säure, zur Entfernung von Kalksteinablagerungen.

Schließlich betrifft die Erfindung noch die Verwendung von Xylol- oder Cumolsulfonsäure bzw. deren Salzen in einer flüssigen Reinigungs- und Waschmittelzusammensetzung mit einem Gehalt an wenigstens einem Tensid und wenigstens einer Säure zur Förderung der Trennung der Zusammensetzung in wenigstens zwei wäßrige Phasen zur Verbesserung der Entfernung von Kalksteinablagerungen.

Überraschenderweise hat sich ergeben, daß die Formulierung eines Reinigungs- oder Waschmittels in Form einer Zusammensetzung, die im Ruhezustand in wenigstens zwei wäßrige Phasen getrennt vorliegt, zu einer unerwarteten Verbesserung der Reinigungswirkung solcher Zusammensetzungen führt, insbesondere die duale Wirkung sowohl gegen organische als auch anorganische Verschmutzungen sicherstellt. Wenn eine solche Zusammensetzung vor oder während des Gebrauchs geschüttelt oder durchmischt wird, ergibt sich eine Dispersion, die ein homogenes Aufbringen auf die Oberfläche bzw. das Substrat ermöglicht. Sowohl auf der Oberfläche bzw. dem Substrat als auch im Vorratsbehältnis trennt sich diese Dispersion im Ruhezustand relativ rasch wieder, um getrennte wäßrige Phasen auszubilden.

Ohne auf diese Theorie festgelegt werden zu wollen, wird vermutet, daß diese Trennung auf der zu reinigenden Oberfläche bzw. dem zu reinigenden Substrat zumindest einer der Gründe für die festgestellte überlegene Reinigungswirkung ist, da die negative gegenseitige Beeinflußung der für die unterschiedlichen Reinigungszwecke eingesetzten Verbindungen zumindest verringert wird, insbesondere der negative Einfluß des Tensides bzw. der Tenside auf die Reinigungswirkung der wäßrigen Lösungen gegenüber anorganischen Verschmutzungen.

Reinigungs- oder Waschmittelzusammensetzungen mit zwei oder mehr wäßrigen Phasen sind bisher nicht bekannt geworden. Solche Zusammensetzungen sind bisher für Kosmetika und Körperpflegemittel (z.B. Shampoos) beschrieben worden.

So ist aus der GB-A-1 247 189 eine flüssige Zusammensetzung zur Verwendung als Shampoo oder dergleichen, bekannt, die ein Tensid, ein wassermischbares organisches Lösungsmittel und einen Elektrolyten enthält, wobei die relativen Anteile des Elektrolyten und des organischen Lösungsmittels derart sind, daß die Zusammensetzung sich in zwei wäßrige Phasen trennt. Solche Zusammensetzungen bilden beim Schütteln eine temporäre Öl-in-Wasser-Emulsion und trennen sich beim Stehenlassen erneut in zwei Phasen. Die Zusammensetzungen erfordern einen signifikanten Gehalt an organischem Lösungsmittel und/oder Elektrolyt.

Aus EP 0 116 422 A1 und 0 175 485 A2 sind Shampoo-Zusammensetzungen bekannt, die sich ebenfalls im Ruhezustand in zwei wäßrige Phasen trennen. Im Falle der EP 0 116 422 A1 ist - neben Tensid - allerdings zwingend ein Gehalt an mindestens 6 Gew.-% Natriumhexametaphosphat vorgesehen. Im Falle der EP 0 175 485 A2 liegt der Mindestgehalt an Tensid in der Zusammensetzung bei 11 Gew.-%. Darüberhinaus wird der angestrebte Zweck der Phasentrennung nur bei Verwendung spezieller Kompiexbiidner, wie Organophosphonaten, Aminocarbonsäuren, erreicht.

Überraschenderweise hat sich ergeben, daß es möglich ist, eine flüssige Reinigungs- oder Waschmittelzusammensetzung, die im Ruhezustand in wenigstens zwei wäßrige Phasen getrennt vorliegt, mit einem relativ niedrigen Gehalt an Tensid und Elektrolyt zu erhalten, ohne daß es erforderlich ist, zusätzliche Substanzen zur Erreichung dieses Ziels zuzusetzen.

Analysen der normalerweise entstehenden zwei Phasen der erfindungsgemäßen Zusammensetzung haben gezeigt, daß die obere Phase das (die) Tensid(e), den (die) Duftstoff(e) und gegebenenfalls den (die) Farbstoff(e) enthält, während die übrigen Inhaltsstoffe, insbesondere der Elektrolyt, im wesentlichen in beiden Phasen gleichmäßig verteilt sind.

Besonders bemerkenswert erscheint, daß es problemlos möglich ist, die Zusammensetzung so einzustellen, daß das Volumen der beiden Phasen nahezu identisch ist. Wenn das Volumen der beiden Phasen ungleichmäßig verteilt ist, kann in einigen Fällen der Zusatz einer geringen Menge eines nicht-ionischen Tensides helfen, das angestrebte gleiche Volumen der beiden Phasen einzustellen.

Neben dem Erreichen der gewünschten Phasentrennung und einem überraschend niedrigen Gehalt an Tensid und Elektrolyt und der überlegenen Reinigungs- oder Waschleistung hat sich als überraschender weiterer Vorteil, wie oben angedeutet, herausgestellt, daß sich ein ggf. zugesetzter Duftstoff nahezu ausschließlich in der oberen Phase konzentriert. Dies ist zum einen deshalb vorteilhaft, weil der wesentliche Sinn des Zusatzes eines Duftstoffes zu einer derartigen Zusammensetzung darin besteht, unerwünschte andere Gerüche zu maskieren, und daher in der oberen Phase die gewünschte "Abdeckwirkung" optimal erreicht werden kann. Zum anderen ist es durch die Konzentration des Duftstoffes in der oberen Phase im bevorzugten Fall - d.h. wenn die Phasen volumenmäßig etwa gleich sind - möglich, den Gehalt des Duftstoffes in der Gesamtzusammensetzung auf die etwa die Hälfte zu senken, was eine signifikante Kosteneinsparung, insbesondere bei teureren Duftstoffen, bedeutet.

Bei den sauren Zusammensetzungen gemäß der vorliegenden Erfindung sind neben den bereits oben angesprochenen quaternären Ammoniumsalzen, Aminen, Aminoxiden, Betainen und Sulfobetainen selbstverständlich auch alle weiteren Tenside geeignet, die bei dem pH-Wert der Zusammensetzung eine netto positive Ladung besitzen.

Auch die zur Entfernung der Kalksteinablagerungen bevorzugt angegebenen Säuren, d.h. Phosphorsäure und Amidosulfonsäure, stellen selbstverständlich nicht die einzige mögliche Wahl dar. Mögliche andere Säuren umfassen zum Beispiel Zitronensäure, Maleinsäure, Bernsteinsäure, Glutarsäure, Adipinsäure, und Salzsäure.

Neben den konkret angesprochenen Buildern bzw. Buildersystemen oder alkalischen bzw. alkalisierenden Verbindungen sind selbstverständlich auch weitere Verbindungen bzw. Mischungen für die vorliegende Erfindung geeignet, die eine entsprechende Reinigungswirkung gegenüber anorganischen Verschmutzungen zeigen.

Fakultativ können in den neutralen bzw. alkalischen Zusammensetzungen gemäß der vorliegenden Erfindung kationische Tenside eingesetzt werden, wie bspw. die oben genannten.

Selbstverständlich sind auch diejenigen Verbindungen, die zur Förderung der Phasentrennung eingesetzt werden, nicht auf die oben konkret genannten Salze bzw. organischen Verbindungen beschränkt.

Wie bereits angegeben, kann in einigen Fällen der Zusatz einer (üblicherweise geringen) Menge an nicht-ionischem Tensid dabei helfen, ein etwa gleiches Volumen der beiden wäßrigen Phasen einzustellen. Besondere Beschränkungen für die Art des eingesetzten nicht-ionischen Tensids bestehen im allgemeinen nicht. Geeignet sind daher sämtliche bekannten nicht-ionischen Tenside, insbesondere Fettalkoholethoxylate und Alkylphenolethoxylate.

Die Auswahl und Menge geeigneter Duft- und Farbstoffe wird im wesentlichen von ästhetischen Gesichtspunkten sowie der Stabilität dieser Verbindungen in den erfindungsgemäßen Zusammensetzungen bestimmt und stellt für den Fachmann auf diesem Gebiet keine besonderen Schwierigkeiten dar.

Weitere Vorteile und Merkmale der Erfindung ergeben sich aus den nachfolgenden Beispielen:

### Beispiele I bis V

Verschiedene erfindungsgemäße Zusammensetzungen, mit verzögerter Wiederanschmutzung, mit einem Gehalt an Säure ergeben sich aus der folgenden Tabelle 1.

Obwohl dies für das Ergebnis nicht entscheidend zu sein scheint, ist die folgende Reihenfolge der Zugabe der Komponenten zu Wasser zur Herstellung der erfindungsgemäßen Zusammensetzungen offensichtlich vorteilhaft:
1. Wasser
2. Elektrolyte (Säure(n), Natriumchlorid)
3. Tensid(e), Duftstoff(e), Farbstoff(e)
4. Natriumcumolsulfonat

In allen Fällen ergab sich eine klare Trennung der Zusammensetzung im Ruhezustand in zwei volumenmäßig etwa gleich große wäßrige Phasen, wobei sich durch Analyse der einzelnen Phasen ergeben hat, daß das Tensid, der Farbstoff und der Duftstoff nahezu ausschließlich in der oberen Phase enthalten waren, während die Säuren und des als Hydrotrop wirkende Natriumcumolsulfonat in etwa gleichmäßig in beiden Phasen verteilt waren.

Die Kalkstein-Reinigungswirkung der erfindungsgemäßen Zusammensetzungen wurden an einem Testmodell untersucht. Als Vergleichsbeispiel wurde jeweils eine einphasige Zusammensetzung verwendet, die im wesentlichen die gleiche Zusammensetzung hatte wie die Zusammensetzungen nach den Beispielen I, II bzw. IV, wobei allerdings das Natriumcumolsulfonat durch Wasser ersetzt worden war.

Zur Bestimmung des Kalklösevermögens dieser Zusammensetzungen wurde ein Marmorwürfel in einem Metallsieb über einen Zeitraum von 30 Minuten vollständig in die entsprechende Lösung getaucht und der Gewichtsverlust des Marmorwürfels in % nach 1, 2, 5, 10 und 30 Minuten bestimmt.

Es wurde jeweils die vorher durch Schütteln homogenisierte 2-Phasen-Formulierung gegen die in Säure- und Tensidgehalt identische einphasige Vergleichsformulierung getestet. Bei der 2-Phasen-Formulierung wurde darauf geachtet, daß eine, in der Regel nach einigen Minuten beginnende Phasenseparation durch kurzes Bewegen des auf ca. halber Füllhöhe befindliches Siebes nach oben und unten verhindert wurde.

Das Testverfahren wurde ausgewählt, weil es die tatsächlichen Einsatzbedingungen für die entsprechenden Reinigungsmittel gut widerspiegelt.

### Ergebnisse:

**Tabelle 2**

| Kalklösevermögen in % als Funktion der Zeit: | 1 min | 2 min | 5 min | 10 min | 30 min |
|---|---|---|---|---|---|
| I | 0,41 | 0,78 | 1,73 | 3,37 | 9,97 |
| I' (Vergleichsbeispiel) | 0,41 | 0,72 | 1,93 | 3,07 | 8,37 |
| II | 0,51 | 0,98 | 2,27 | 4,40 | 11,08 |
| II' (Vergleichsbeispiel) | 0,44 | 0,79 | 1,72 | 3,21 | 8,93 |
| IV | 0,47 | 0,80 | 1,73 | 3,23 | 9,39 |
| IV' (Vergleichsbeispiel) | 0,22 | 0,41 | 0,93 | 1,80 | 5,56 |

Die oben aufgeführten Ergebnisse zeigen, daß die geschüttelte 2-phasige Formulierung im Kalklösevermögen der entsprechenden einphasigen Formulierung deutlich überlegen ist.

Bei Ersatz von Natriumcumolsulfonat durch entsprechende Mengen von Natriumxylolsulfonat wurden dieselben positiven Ergebnisse erzielt.

### Beispiel VI

Eine weitere nicht-erfindungsgemäße saure Reinigungszusammensetzung ergibt sich aus der folgenden Tabelle 3.

In dieser Zusammensetzung wurde anstelle eines Salzes der Cumol- oder Xylolsulfonsäure Alkylbenzolsulfonat als anionisches Tensid eingesetzt. Die Durchführung der für die vorhergehenden Beispiele beschriebenen Tests zum Kalklösevermögen ergeben ebenfalls überlegene Leistung gegenüber einer entsprechenden einphasigen Formulierung, der Effekt fällt aber nicht so deutlich aus wie bei dem Einsatz von Natriumcumolsulfonat oder Natriumxylolsulfonat.

### Beispiele VII bis XV

Verschiedene neutrale bzw. alkalische Desinfektionsreiniger-Zusammensetzungen ergeben sich aus der folgenden Tabelle 4.

In allen Fällen ergab sich eine klare Trennung der Zusammensetzung im Ruhestand in zwei volumenmäßig etwa gleich große wäßrige Phasen, wobei sich durch Analyse der einzelnen Phasen ergeben hat, daß das Tensid, der Farbstoff und der Duftstoff nahezu ausschließlich in einer Phase enthalten waren, während die anderen Komponenten, insbesondere der Builder oder die alkalische Verbindung, in etwa gleichmäßig in beiden Phasen verteilt waren.

Die Reinigungswirkung der Zusammensetzungen wurden an einem Testmodell untersucht. Der Versuchsaufbau war wie folgt:

Folgende Inhaltsstoffe wurden in der angegebenen Reihenfolge vermischt und zwei Stunden gerührt:
15 % Ton, gesiebt durch 250 µm
10 % Myritol® 318 (Capryl-/Capringlycerid, Henkel)
10 % Maisstärke
15 % CaCO₃,
10 % FeCl₂
40 % Leitungswasser.

Vor Verwendung wurde die Mischung noch einmal gründlich durchgerührt, um eine homogene Lösung aufbringen zu können. Diese Standardverschmutzung (bezeichnet als "Pigment/Grease-Dirt") wurde unter Verwendung einer geeigneten Beschichtungsvorrichtung in einer Beschichtungsstärke von 100 µm auf Emaillestreifen (10x40 cm) aufgebracht. Die Streifen wurden für mindestens drei Tage bei Raumtemperatur gelagert, um einen gleichmäßigen Trocknungsprozeß zu erreichen.

Die Reinigungsversuche wurden mit einer automatischen Wischmaschine (Erichsen) durchgeführt. 2 ml der Zusammensetzung wurden jeweils auf einen feuchten Schwamm aufgetragen. Die Anzahl der Wischzyklen lag bei 20.

Die Bewertung der gereinigten Streifen wurde visuell vorgenommen. Wenn man die untere Phase, die im wesentlichen kein Tensid enthält, als Bezugsgröße nahm, zeigte sich eine deutlich unterlegene Reinigungswirkung für die obere Phase, die Tensid enthielt, und eine deutlich überlegene Reinigungswirkung für die geschüttelte Mischung.

**Tabelle 5**

| Reinigungsleistung (10 = 100 % sauber; 1 = keine Reinigungswirkung) | | | | |
|---|---|---|---|---|
| Beispiele | XII | XIII | XIV | XV |
| Geschüttelte Mischung | 8 | 9 | 9 | 8 |
| Untere Phase | 6 | 7 | 8 | 6 |
| Obere Phase | 3 | 2 | 6 | 3 |

## Patentansprüche

1. Flüssige Reinigungs- oder Waschmittelzusammensetzung, die im Ruhezustand in wenigstens zwei wässrige Phasen getrennt vorliegt, mit einem Gehalt an wenigstens einem Tensid in einer Konzentration von weniger als 10 Gew.-% und einem Gehalt an wenigstens einem Elektrolyten in einer Konzentration von weniger als 15 Gew.-%, mit der Massgabe, dass die Zusammensetzung, wenn überhaupt, weniger als 10 Gew.-% organisches Lösungsmittel und weniger als 6 Gew.-% Natriumhexametaphosphat enthält, und weiter, dass sie gegebenenfalls wenigstens einen Farbstoff und/oder wenigstens einen Duftstoff enthält, **dadurch gekennzeichnet, dass** der Elektrolyt wenigstens eine Säure umfasst und das Tensid zumindest zum Teil wenigstens ein Tensid umfasst, das bei dem pH-Wert der Zusammensetzung eine netto positive Ladung aufweist.

2. Zusammensetzung nach Anspruch 1, **dadurch gekennzeichnet, dass** die Konzentration an Säure bei weniger als 15 weniger als 15 bis Gew.-% liegt.

3. Zusammensetzung nach einem der vorangehenden Ansprüche, **dadurch gekennzeichnet, dass** der pH-Wert der Zusammensetzung unter 4 liegt.

4. Zusammensetzung nach einem der vorangehenden Ansprüche, **dadurch gekennzeichnet, dass** die Säure(n) ausgewählt ist (sind) aus der Gruppe, die aus Phosphorsäure, Amidosulfonsäure und Mischungen derselben besteht.

5. Zusammensetzung nach einem der vorangehenden Ansprüche, **dadurch gekennzeichnet, dass** das (die) Tensid(e) ausgewählt ist (sind) aus der Gruppe, die aus quaternären Ammoniumsalzen, Aminen, Aminoxiden, Betainen, Sulfobetainen und Mischungen derselben besteht.

6. Zusammensetzung nach Anspruch 1, **dadurch gekennzeichnet, dass** die Zusammensetzung wenigstens einen Builder oder ein Buildersystem, wenigstens eine alkalische oder alkalisierende Verbindung oder Mischungen derselben umfasst.

7. Zusammensetzung nach einem der vorangehenden Ansprüche, **gekennzeichnet durch** einen Gehalt an wenigstens einer weiteren Verbindung, welche die Phasentrennung fördert.

8. Zusammensetzung nach Anspruch 7, **dadurch gekennzeichnet, dass** die Verbindung die Phasentrennung durch Aussalzen fördert.

9. Zusammensetzung nach Anspruch 8, **dadurch gekennzeichnet, dass** die Verbindung ein Alkalimetall-, Erdalkalimetall- oder Ammoniumsalz einer anorganischen Säure ist.

10. Zusammensetzung nach Anspruch 7, **dadurch gekennzeichnet, dass** die Verbindung wenigstens einen hydrophoben Teil und wenigstens eine anionische Gruppe umfasst.

11. Zusammensetzung nach Anspruch 10, **dadurch gekennzeichnet, dass** die Verbindung ein anionisches Tensid, Xylol- oder Cumolsulfonsäure bzw. deren Salze oder Mischungen derselben umfasst.

12. Verwendung einer Zusammensetzung nach einem der vorangehenden Ansprüche als Reinigungs- oder Waschmittel.

13. Verwendung von Xylol- und/oder Cumolsulfonsäure bzw. deren Salzen in einer flüssigen Reinigungs- und Waschmittelzusammensetzung mit einem Gehalt an wenigstens einem Tensid und wenigstens einer Säure zur Förderung der Trennung der Zusammensetzung in wenigstens zwei wässrige Phasen zur Verbesserung der Leistung bei der Entfernung von Kalksteinablagerungen.

## Claims

1. Liquid detergent or washing agent composition, which separates into at least two aqueous phases when left to stand, containing at least one surfactant in a concentration of less than 10 % by weight and containing at least one electrolyte in a concentration of less than 15 % by weight, provided that the composition contains, if any at all, less than 10 % by weight of organic solvent and less than 6 % by weight of sodium hexameta-phosphate, and also provided that it may or may not contain at least one dye and/or at least one fragrance, **characterised in that** the electrolyte is at least one acid and the surfactant or at least some of it is a surfactant which has a net positive charge at the pH value of the composition.

2. Composition as claimed in claim 1, **characterised in that** the concentration of acid is less than 15 to 0.5 % by weight.

3. Composition as claimed in one of the preceding claims, **characterised in that** the pH value of the composition is below 4.

4. Composition as claimed in one of the preceding claims, **characterised in that** the acid(s) is (are) selected from the group consisting of phosphoric acid, amido-sulphonic acid and mixtures thereof.

5. Composition as claimed in one of the preceding claims, **characterised in that** the surfactant(s) is (are) selected from the group consisting of quaternary ammonium salts, amines, amino-oxides, betains, sulpho-betains and mixtures thereof.

6. Composition as claimed in claim 1, **characterised in that** the composition contains at least one builder or a builder system, at least one alkaline or alkalinity-imparting compound or mixtures thereof.

7. Composition as claimed in one of the preceding claims, **characterised by** a content of at least one other compound which promotes phase separation.

8. Composition as claimed in claim 7, **characterised in that** the compound promotes phase separation by salt formation.

9. Composition as claimed in claim 8, **characterised in that** the compound is an alkali metal, earth alkali metal or ammonium salt of an inorganic acid.

10. Composition as claimed in claim 7, **characterised in that** the compound comprises at least one hydrophobic part and at least one anionic group.

11. Composition as claimed in claim 10, **characterised in that** the compound is an anionic surfactant, xylene or cumene sulphonic acid or their salts or mixtures thereof

12. Use of a composition as claimed in one of the preceding claims as a detergent or washing agent.

13. Use of xylene and/or cumene sulphonic acid or their salts in a liquid detergent and washing agent composition containing at least one surfactant and at least one acid to promote separation of the composition into at least two aqueous phases to improve capacity to remove lime scale deposits.

## Revendications

1. Composition liquide de produit nettoyant ou de lessive, qui se présente, au repos, séparée en au moins deux phases liquides, avec une teneur en au moins un agent tensioactif à une concentration de moins de 10 % en poids et une teneur en au moins un électrolyte à une concentration d'au moins 15 % en poids, sous réserve que la composition contienne moins de 10 % en poids de solvant organique et moins de 6 % en poids d'hexamétaphosphate de sodium, si tant est qu'elle en contienne, et sous réserve en outre qu'elle contienne éventuellement au moins un colorant et/ou au moins un parfum, **caractérisée en ce que** l'électrolyte comprend au moins un acide et l'agent tensioactif comprend, au moins en partie, au moins un agent tensioactif qui présente à la valeur de pH de la composition une charge nette positive.

2. Composition suivant la revendication 1, **caractérisée en ce que** la concentration en acide est de moins de 15 à 0,5 % en poids.

3. Composition suivant l'une des revendications précédentes, **caractérisée en ce que** la valeur de pH de la composition est inférieure à 4.

4. Composition suivant l'une des revendications précédentes, **caractérisée en ce que** l'acide ou les acides sont choisis dans le groupe qui est constitué de l'acide phosphorique, l'acide amidosulfonique et des mélanges de ces acides.

5. Composition suivant l'une des revendications précédentes, **caractérisée en ce que** le ou les agents tensioactifs sont choisis dans le groupe qui est constitué de sels d'ammonium quaternaire, d'amines, d'amino-oxydes, de bétaïnes, de sulfobétaïnes et de mélanges de ces substances.

6. Composition suivant la revendication 1, **caractérisée en ce qu'**elle comprend au moins un builder ou un système builder, au moins un composé alcalin ou alcalinisant ou des mélanges de ces substances.

7. Composition suivant l'une des revendications précédentes, **caractérisée par** une teneur en au moins un autre composé qui facilite la séparation des phases.

8. Composition suivant la revendication 7, **caractérisée en ce que** le composé facilite la séparation des phases par le relargage.

9. Composition suivant la revendication 8, **caractérisée en ce que** le composé est un sel de métal alcalin, de métal alcalino-terreux ou d'ammonium d'un acide inorganique.

10. Composition suivant la revendication 7, **caractérisée en ce que** le composé comprend au moins une partie hydrophobe et au moins un groupe anionique.

11. Composition suivant la revendication 10, **caractérisée en ce que** le composé ccmprend un agent tensioactif anionique, de l'acide xylène- ou cumènesulfonique ou des sels de ces acides ou des mélanges de ces substances.

12. Utilisation d'une composition suivant l'une des revendications précédentes comme agent nettoyant ou lessive.

13. Utilisation d'acide xylènesulfonique et/ou d'acide cumènesulfonique ou de leurs sels dans une composition liquide d'agent nettoyant et de lessive ayant une teneur en au moins un agent tensioactif et en au moins un acide pour faciliter la séparation de la composition en au moins deux phases aqueuses en vue d'améliorer la capacité d'élimination de dépôts calcaires.
